# FASCICULE DE BREVET EUROPEEN

(11) **EP 0 107 999 B1**
(45) Date de publication et mention de la délivrance du brevet: **30.12.1986**
(21) Numéro de dépôt: 83402015.8
(22) Date de dépôt: 17.10.1983
(51) Int. Cl.: B63B 35/44

(54) **Dispositif simplifié unique d'amarrage et de chargement ou de déchargement de navires-citernes, à partir d'une conduite sous-marine d'alimentation ou d'évacuation en fluide, et procédé de mise en place de la conduite sous-marine et du dispositif simplifié d'amarrage**
Vereinfachte Einheitsvorrichtung zum Ankern und Be- oder Entladen von Tankschiffen von einer Unterwasserleitung für Flüssigkeitszu- oder -abfluss aus und Verfahren zur Aufstellung der Unterwasserleitung und der vereinfachten Ankervorrichtung
Simplified standard device for anchoring and loading or unloading tankers starting from an under water conduit for fluid supply or removal, and method of setting up the under water conduit and the simplified anchoring device

(30) Priorité: 18.10.1982 FR 8217400
(43) Date de publication de la demande: 09.05.1984
(73) Titulaire: Loire, René Marie Alexis, San Francisco, CA. 94114 (US); TRAMCO S.A., 75116 Paris (FR)
(72) Inventeur: Pagezy, Michel Jean Eugène, F-75016 Paris (FR)
(74) Mandataire: Portal, Gérard

## Description

La présente invention concerne essentiellement un dispositif simplifié unique d'amarrage et de chargement ou de déchargement de navires- citernes à partir d'une conduite sous-marine d'alimentation ou d'évacuation en fluide selon le préambule de la revendication 1 ainsi qu'un procédé de mise en place de la conduite sous-marine et du dispositif simplifié d'amarrage selon le préambule de la revendication 16.

Jusqu'à présent, on connaît divers systèmes d'amarrage et de chargement ou de déchargement non accostables (voir la revue Offshore Sept 1977, p. 88-98).

Par exemple, on connaît un dispositif d'amarrage sur bouées multiples selon lequel le navire est en position à peu près fixe sur six ancres. L'un de ses manifolds médians est raccordé à la conduite sous-marine d'alimentation, ou d'évacuation, par un tube flexible, reposant sur le fond lorsqu'il n'est pas utilisé, et pêché du navire au début de chaque opération de chargement ou de déchargement.

Ce dispositif présente cependant l'inconvénient majeur de ne s'appliquer qu'à des sites où une fois amarré, le navire se trouve en permanence dans le lit du vent dominant, du courant et de la plus forte houle. Si la direction de ces éléments variait, il pourrait se trouver soumis à des efforts traversiers excédant la capacité de ses ancrages.

On connaît par ailleurs, un autre dispositif d'amarrage sur bouée unique multi-ancrages. Dans ce cas, le navire pivote spontanément autour de la bouée pour se mettre dans le lit des éléments et réduire ainsi leur action au minimum.

Il oriente simultanément un joint tournant situé au sommet de la bouée et qui est raccordé à une conduite flexible flottante, ou plusieurs, venant aboutir à l'un des manifolds.

La bouée est, d'autre part, raccordée à l'extrémité de la conduite sous-marine par un ou plusieurs flexibles également sous-marins ainsi qu'à un Module d'Extrémité de Conduite, généralement muni de vannes télécommandées de la surface.

L'amarrage permanent de la bouée s'effectue au moyen de quatre à huit chaînes ancrées, dont chacune doit pouvoir résister à la pleine traction du navire.

Le dispositif comporte des éléments mécaniques relativement compliqués et sujets à usure et fatigue, tels le joint tournant mono- ou multi-passages et la tête tournante d'amarrage du navire, ce qui en constitue un inconvénient majeur.

D'autre part, aux conduites flottantes en surface, s'ajoutent des flexibles sous-marins suspendus à la bouée, qui se trouvent torturés par les mouvements de celle-ci dans la houle et soumettent le Module d'Extrémité de Conduite à des tractions parfois importantes et du même ordre de grandeur que celles exercées par l'amarre du navire frappée sur la bouée.

On connaît encore d'autres dispositifs d'amarrage sur bouée unique non ancrée qui comprend une seule chaîne verticale et tendue qui assure l'ancrage multidirectionnel de la bouée à une embase gravitaire, ou fondée sur pieux. Les documents FR-A-2 376 022 et FR-A-2155190 décrivent un ancrage direct sur l'embase.

Dans ce cas, le joint tournant relié au navire par une conduite souple partiellement flottante en surface est situé, non sur la bouée, mais sur l'embase (voir figure 10 de FR-A-2 376 022 ; et figure 7, 8, 19 de FR-A-2 155 190). Ce joint tournant est donc sous-marin ce qui constitue un défaut majeur de ces dispositifs. Il est à noter que dans FR-A-2155190 on prévoit une pluralité de joints tournants sous-marins (voir figure 8).

En effet, de tels joints tournants à roulement n'étant pas réellement conçus et construits pour fonctionner sous l'eau, n'y ont qu'une vie limitée, et leur rupture, dont le moment ne peut être prévu, se traduira par une pollution des abords, sans parler d'une mise hors service du terminal qui pourra être longue parce qu'il faudra attendre le beau temps pour effectuer la réparation.

Un autre inconvénient majeur de ce dispositif connu à bouée consiste dans le fait qu'une collision du navire avec la bouée, qu'elle soit due à une fausse manoeuvre ou à une renverse du courant peut, non seulement endommager le corps de la bouée mais aussi entraîner la rupture des chaînes d'ancrage, des flexibles sous-marins voire, causer le déplacement du Module d'Extrémité de Conduite lorsque celui-ci n'est pas solidement ancré.

Enfin, selon encore un autre dispositif connu, celui-ci comprend une tour d'amarrage fixe qui présente cependant l'inconvénient d'être relativement coûteuse, ce prix augmentant avec la profondeur du fond marin et ces tours de toute façon doivent également être munies de défenses appropriées contre les navires dérivants.

La présente invention a donc pour but de fournir une solution simple pour l'amarrage et le chargement ou le déchargement de navires-citernes en vue d'abaisser le coût des fournitures, réduire le coût de leur installation, éliminer tout joint tournant sous-marin à usure rapide, éliminer aussi les chaînes d'ancrage, dont la longévité à la mer est imprévisible et toujours limitée ; et avant tout éliminer totalement les risques de collisions de navires avec le point d'amarrage-chargement.

Cette solution consiste, selon la présente invention, en un dispositif simplifié unique d'amarrage de chargement et de déchargement de navires- citernes du type comprenant une conduite sous-marine d'alimentation ou d'évacuation de fluide à laquelle est raccordé au moins un tube flexible par l'intermédiaire d'un Module d'Extrémité de Conduite reposant sur le fond marin, ledit tube flexible comportant une première extrémité et une deuxième extrémité libre, l'extrémité libre dudit tube flexible étant prévue connectable à des conduits ou manifolds de chargement ou de déchargement prévus sur ledit navire, ledit Module d'Extrémité de Conduite comprenant des moyens pour l'amarrage du navire-citerne et étant prévu d'une masse suffisante pour soutenir la traction du navire, caractérisé en ce que le Module d'Extrémité de Conduite comporte un orifice communiquant avec la conduite sous-marine, sur lequel orifice est raccordé ladite première extrémité dudit tube flexible qui est un tube flexible résistant aux efforts de torsion ; un Module d'Extrémité de Flexible, comportant au moins un joint tournant, est également prévu, ledit Module d'Extrémité de Flexible étant au moins temporairement connecté avec lesdits conduits ou manifolds de chargement ou déchargement, ladite extrémité libre du tube flexible est au moins temporairement connectée à une partie dudit joint tournant de manière à mettre en communication ledit tube flexible au moins temporairement avec les conduits de chargement ou de déchargement prévus sur le navire, de sorte que les pivotements ou dérives du navire sous l'effet des éléments extérieurs tels que vent dominant, courant et houle aboutissent à la mise en rotation du joint tournant à cause de la fixation de la première extrémité du tube flexible sur le Module d'Extrémité de Conduite reposant sur le fond marin, ainsi que de la résistance à la torsion du tube flexible.

Selon un mode de réalisation particulièrement avantageux de ce dispositif, le Module d'Extrémité de Flexible est fixé sur le navire, de préférence à sa proue, le tube flexible comportant à son extrémité libre un simple obturateur et le Module d'Extrémité de Flexible comportant un coupleur rapide associé à son joint tournant.

Selon un mode de réalisation particulier, le Module d'Extrémité de Flexible est réduit à un joint tournant.

Selon un autre mode de réalisation particulièrement avantageux, le Module d'Extrémité de Conduite est constitué essentiellement par une structure creuse fermée comportant des cloisons transversales étanches internes définissant des compartiments indépendants ballastables.

Selon divers modes de réalisation actuellement préférés, le Module d'Extrémité de Conduite peut avoir sensiblement la forme d'un « L• ou d'un « T » .

D'autre part, selon une caractéristique particulière, le Module d'Extrémité de Conduite peut comprendre une partie arrière fixée à la conduite sous-marine et comportant un orifice de communication avec la conduite sous-marine et de raccordement avec le tube flexible, et une partie avant articulée à la partie arrière pour être pivotante relativement à ladite partie arrière, soit dans un plan vertical passant par l'axe de la conduite sous-marine, soit dans un plan vertical perpendiculaire à l'axe de la conduite sous-marine, soit les deux.

Par ailleurs, la présente invention concerne également un procédé de mise en place de la conduite sous-marine et du dispositif simplifié d'amarrage précité selon l'invention caractérisé en ce qu'on monte à terre le Module d'Extrémité de Conduite à l'état non ballasté d'au moins certains des compartiments précités, sur la conduite sous-marine, le Module d'Extrémité de Conduite ayant ainsi sous l'eau sa partie avant relevée, on hale l'ensemble conduite sous-marine-Module d'Extrémité de Conduite par la partie arrière du Module d'Extrémité de Conduite comportant un moyen de halage au moins provisoire, et arrivé sur le site on ballaste rapidement ou instantanément les compartiments non-ballastés du Module d'Extrémité de Conduite pour provoquer un ancrage automatique du Module d'Extrémité de Conduite, favorisé par le pivotement du Module d'Extrémité de Conduite causé par le ballastage, encore de préférence grace à la présence de dents ou bêches d'ancrage.

D'autre part, selon une caractéristique avantageuse de ce procédé, le Module d'Extrémité de Conduite est aussi équipé à terre avec son tube flexible et le Module d'Extrémité de Flexible précité.

D'autres buts, caractéristiques et avantages de la présente invention apparaîtront clairement à la lumière de la description explicative qui va suivre faite en références aux dessins annexés dans lesquels :
La figure 1 est une vue schématique d'ensemble d'un mode de réalisation actuellement préféré du dispositif simplifié unique d'ancrage et de chargement ou de déchargement de navires- citernes, selon la présente invention.
La figure 2 est une vue de détail agrandie du Module d'Extrémité de Flexible représenté à la figure 1.
La figure 3 est une vue en élévation d'un mode de réalisation particulier dans lequel le Module d'Extrémité de Flexible est fixé sur le navire.
La figure 4 représente une vue selon la flèche IV de la figure 3.
La figure 5 représente un autre mode de réalisation du dispositif selon la présente invention permettant un amarrage aisé du navire.
Les figures 6 et 7 représentent des variantes de réalisation dé l'articulation de la tige d'amarrage au Module d'Extrémité de Conduite.
La figure 8 représente une vue en plan d'un mode de réalisation particulier du dispositif d'Extrémité de Conduite selon l'invention.
La figure 9 représente une vue latérale du Module d'Extrémité de Conduite de la figure 8.
La figure 10 représente schématiquement la position du Module d'Extrémité de Conduite de la figure 8 lors de la mise en place de la conduite sous-marine.
La figure 11 représente la mise en place par auto-ancrage dynamique du Module d'Extrémité de Conduite des figures 8 à 10 selon le procédé de la présente invention.
La figure 12 représente un autre mode de réalisation du Module d'Extrémité de Conduite faisant l'objet de la présente invention, en plan.
La figure 13 représente une vue latérale du Module d'Extrémité de Conduite de la figure 12.
La figure 14 représente une vue partielle schématique de la position du Module d'Extrémité de Conduite des figures 12 et 13 lors de la mise en place de la conduite sous-marine.
La figure 15 représente schématiquement l'auto-ancrage du Module d'Extrémité de Conduite des figures 12 à 14 sur le site selon le procédé de la présente invention.
Les figures 16 et 17 représentent respectivement en élévation et en plan la disposition des divers éléments du dispositif simplifié d'amarrage selon la présente invention lors de sa mise en place avec la conduite sous-marine.
La figure 18 représente une vue schématique de la prise de poste d'un navire-citerne sur le site.

En référence aux figures 1 et 2, un premier mode de réalisation d'un dispositif selon l'invention simplifié unique d'amarrage et de chargement ou de déchargement d'un navire-citerne est du type comprenant une conduite sous-marine 1 d'alimentation ou d'évacuation de fluide à laquelle est raccordé au moins un tube flexible 2 résistant aux efforts de torsion par l'intermédiaire d'un Module d'Extrémité de Conduite 4 reposant sur le fond marin 5, comportant un orifice 6 de raccordement au Tube Flexible 2 ; l'extrémité libre 8 du tube flexible 2 étant prévue connectable à des conduits ou manifoidsIO, 12 de chargement ou de déchargement prévus sur le navire-citerne 14.

Selon l'invention, ce dispositif est caractérisé en ce que le Module d'Extrémité de Conduite 4 comprend des moyens 16 pour l'amarrage du navire-citerne 14 et le Module d'Extrémité de Conduite 4 est prévu d'une passe suffisante pour soutenir la traction du navire 14. D'autre part, le tube flexible 2 est relié au moins temporairement aux conduits ou manifolds 10, 12 de chargement ou de déchargement prévus sur le navire 14 par l'intermédiaire d'un Module d'Extrémité de Flexible 18 comportant au moins un joint tournant 20 mis en rotation lors des pivotements ou dérives du navire 14 sous l'effet des éléments extérieurs, tels que vent dominant, courant et houle, grâce à la quasi indéformation en torsion du tube flexible 2.

On notera que le tube flexible 2 est partiellement sous-marin et comprend dans sa partie immergée des flotteurs 22 prévus pour lui conférer un poids apparent à peu près nul dans l'eau, tandis que pour sa partie émergée le tube flexible 2 comprend des flotteurs 24 de flottabilité franchement positive. Ce tube flexible 2 doit naturellement être de longueur et présenter des propriétés de flexion suffisantes pour permettre une déformation en courbes harmonieuses et de rayon compatible avec la raideur en torsion du tube flexible ou souple 2 qui est donc généralement réalisé en caoutchouc armé. Cette déformation sans pli ni écrasement est facilitée par ailleurs par l'état proche de l'apesanteur dans lequel se trouve la partie immergée du flexible 2.

On observera que selon le mode de réalisation présenté aux figures 1 et 2, le Module d'Extrémité de Flexible 18 est représenté amarré latéralement au navire 14 à l'aide d'aussières 26, 28 et de ce fait le Module d'Extrémité de Flexible 18 comporte des moyens 30, 32 d'amarrage des aussières 26, 28, tels que des anneaux.

On observera d'autre part, comme clairement visible à la figure 2, que le Module d'extrémité de flexible 18 a le joint tournant 20 qui est incorporé dans sa masse. Ainsi, l'extrémité libre 8 du tube flexible 2 est reliée à une partie du joint tournant 20 tandis que le module d'extrémité de flexible 18 est relié à l'autre partie du joint tournant 20 ou forme partie intégrante de cette autre partie, c'est-à-dire qu'en fait le tube flexible 2 est monté rotatif relativement au module d'extrémité de flexible 18. Dans ce mode de réalisation représenté à la figure 2, le module d'extrémité de flexible 18 est essentiellement constitué par une structure creuse qui peut être métallique et fermée à son extrémité libre 18a opposée au côté où se trouve le joint tournant 20. Le module d'extrémité de flexible 18 peut comporter des compartiments formant flotteurs intégrés pour en assurer une flottabilité positive.

D'autre part, selon l'exemple représenté à la figure 2, le module d'extrémité de flexible peut servir de manifold et être équipé d'une ou plusieurs vannes d'arrêt 34, 36 de laquelle part un tube flexible affluent associé 38, 40 qui a en général un diamètre plus faible que le tube flexible 2 principal et aboutissant individuellement aux conduits 10, 12 du navire 14.

D'autre part, il est avantageux dans ce cas que le module d'extrémité de flexible 18 comporte des défenses souples 42, 44 évitant une détérioration lors des contacts avec le navire 14.

On observera que dans certains cas simples, en particulier lorsqu'il n'est pas nécessaire de subdiviser le tube flexible 2 principal le module d'extrémité de flexible peut se trouver réduit à un joint tournant 20 qu'il est alors possible de soulever hors de l'eau pour le raccorder directement à l'une des conduites 10, 12 du navire 14.

D'autre part, lorsque plusieurs produits liquides doivent être chargés ou déchargés, il peut y avoir plus d'une conduite sous-marine 1. Et de même, on peut avoir utilisé plus d'un raccordement 6, plus d'un tube flexible 2, et, par conséquent, plus d'un joint tournant 20 ou bien un joint tournant coaxial multi-passages.

D'autre part, l'orifice de raccordement 6 du module d'extrémité de conduite 4 avec le tube flexible 2 n'est pas obligatoirement situé dans le prolongement de la conduite sous-marine 1 et peut être situé à l'arrière du module d'extrémité de conduite 4 en étant situé dans un plan vertical, comme représenté en 50, et alors le tube flexible 2 a la position indiquée en traits fantômes 2'. Il peut également naturellement y avoir une combinaison de ces deux orifices avec deux flexibles séparés au départ puis devenant communs.

Afin d'éviter d'avoir à amarrer le navire 14 sur les moyens d'amarrage 16 situés sur le fond marin, une aussière 52 a une de ses extrémités en permanence fixée au moyen d'amarrage 16 et est prévue de manière à avoir son extrémité libre de flottaison positive pouvant se terminer par un flotteur de marquage facilitant le pêchage de l'aussière 52 comme pour le module d'extrémité de flexible 18.

Naturellement, le module d'extrémité de conduite 4 peut servir aussi de manifold et comprendre une ou plusieurs vannes telles que 54.

D'autre part, le Module d'Extrémité de Flexible 18 peut être dans un mode de réalisation avantageux fixé sur le navire 14 et de préférence à sa proue, comme représenté aux figures 3 et 4. Dans ce cas, le tube flexible 2 comporte à son extrémité libre un simple obturateur et le Module d'Extrémité de Flexible 18 comprend un coupleur rapide associé à son joint tournant 20.

On observera que dans ce cas, il est préféré que l'aussière 52 et le tube flexible 2 aboutissent tous deux à la proue du navire 14 en des points voisins mais avec le Module d'Extrémité de Flexible 18 légèrement à l'écart de l'axe X-X du navire 14 qui est obligatoirement réservé à la fixation de l'aussière 52. Cette disposition est particulièrement avantageuse dans le cas d'une haute mer agitée, sur un champs pétrolier sous-marin desservi par des navires qui seraient spécialement affectés.

Par ces dispositions, par ailleurs, le tube flexible est avantageusement plus court que dans le cas plus fréquent d'un branchement sur le manifold médian standard du navire, comme représenté aux figures 1 et 2.

D'autre part, les aussières 52, qui sont généralement réalisées en nylon ou en polypropylène, sont sujettes à la fatigue causée par les variations de tension et finissent par casser si elles ne sont pas remplacées à temps. Ainsi, une aussière 52 qui aboutit directement au Module d'Extrémité de Conduite 4 exige d'être connectée au moyen d'amarrage 16 ou d'en être déconnectée, par plongeur.

On peut éliminer cet inconvénient en modifiant le Module d'Extrémité de Conduite comme représenté aux figures 5 à 7, de sorte qu'il comprenne une tige 60 articulée en 62 à sa base sur le corps 63 du Module d'Extrémité de Conduite 4 reposant sur le fond marin. Cette tige 60 est avantageusement pourvue d'un flotteur 65 de manière à avoir son extrémité libre, lorsqu'un navire n'est pas amarré au Module d'Extrémité de Conduite 4 affleurant ou dépassant la surface de l'eau de manière à être facilement repérable et accessible, ladite extrémité libre comportant les moyens d'amarrage précités 16 de l'aussière 52 qui est avantageusement prévue flottante et avec une bouée de repérage pour en faciliter le pêchage.

A la figure 6, on a représenté un mode de réalisation de l'articulation 62 entre la tige 60 et le Module d'Extrémité de Conduite 4. Cette articulation est ici réalisée par deux anneaux entrelacés 66, 68.

Un mode de réalisation préféré est celui représenté à la figure 7 selon lequel la tige 60 est articulée au Module d'Extrémité de Flexible 4 par une articulation formant joint mécanique à la cardan avantageuse car à faible jeu.

En référence aux figures 8 à 11, on a représenté l'un des modes de réalisation actuellement préféré du Module d'Extrémité de Conduite selon l'invention qui a ici sensiblement la forme d'un « T avec de préférence la jambe du « T située dans le prolongement de la conduite sous-marine 1.

Généralement, le module d'Extrémité de Conduite, soit en « T ou non, est constitué essentiellement par une structure creuse fermée comportant des cloisons transversales telles que 70, 71, 72 étanches internes définissant des compartiments indépendants tels que 73, 74, 75, 76 ballastables.

Selon ce mode de réalisation représenté, le Module d'Extrémité de Conduite 4 comprend une partie arrière 80 fixée à la conduite sous-marine 1 et comportant un orifice 82 de communication avec la conduite sous-marine 1 et de raccordement avec le tube flexible 2 et une deuxième partie avant 84 articulée par une articulation 86 à la partie arrière 80 pour être pivotante relativement à la partie arrière 80 soit dans un plan vertical passant par l'axe de la conduite 1 sous-marine, soit dans un plan vertical perpendiculaire à l'axe de la conduite sous-marine 1, soit les deux.

Dans l'exemple représenté, on observera que cette articulation est formée par un arbre 88 que l'on voit bien à la figure 9 perpendiculaire à l'axe de la conduite sous-marine 1 et traversant la partie arrière 80 sur les extrémités duquel est fixée une fourche 90 solidaire de la jambe 91 du « T ».

Cette disposition permet un pivotement dans un plan vertical passant par l'axe de la conduite sous-marine 1, de la partie avant 84 relativement à la partie arrière 80 du Module d'Extrémité de Conduite 4.

Selon ce mode de réalisation, de manière avantageuse, on prévoit la barre horizontale 92 du « T » comportant de part et d'autre des dents ou bêches 94 d'ancrage du Module d'Extrémité de Conduite 4 sur le fond marin, lesdites dents ou bêches 94, sont de préférence constituées par des panneaux plans ou tubes ouverts à leur extrémité inférieure.

On comprend ainsi aisément que cette structure du Module d'Extrémité de Conduite 4 permet, lorsqu'elle est non ballastée, de réaliser le procédé précité de l'invention pour la mise en place de l'ensemble conduite sous-marine 1-dispositif selon l'invention, comme cela est représenté aux figures 10 et 11.

On observera que, dans ce cas, lorsque la partie avant du Module d'Extrémité de Conduite 4 est non-ballastée, celle-ci est normalement flottante et se retrouve donc relevée, comme représenté à la figure 10. On peut ainsi tirer la conduite sous-marine 1 par la présence au moins temporaire de moyens de halage 96 à la partie arrière 80 du Module d'Extrémité de Conduite 4.

Lorsque l'on est arrivé sur le site, il suffit de réaliser un ballastage rapide ou instantané de la partie avant en « T du Module d'Extrémité de Conduite pour obtenir un auto-ancrage dynamique du Module d'Extrémité de Conduite grâce à la présence des dents ou bêches 94 sur la barre du « T » et comme cela se conçoit très clairement à partir de la représentation de la figure 11 par la présence des flèches et de la position ancrée représentée en traits fantômes.

Une autre variante de réalisation du Module d'Extrémité de Conduite est la forme en « L » représentée aux figures 12 à 15.

Ce mode de réalisation permet une mise en place analogue à celle du mode de réalisation en « T des figures 8 à 11. Ainsi, le Module d'Extrémité de Conduite en « L » comporte aussi des compartiments 100, 101, 102, 103 ballastables que l'on ballaste de manière rapide ou instantanée sur le site, comme représenté à la figure 15 et dans ce cas la barre 104 du « L formant le Module d'Extrémité de Conduite 4 comporte à son extrémité libre des dents 105 ou bêches comme dans le cas du Module d'Extrémité de Conduite en « T des figures 8 à 11 pour assurer l'auto-ancrage dynamique du Module d'Extrémité de Conduite conformément au procédé de la présente invention.

On observera cependant que dans ce cas, le Module d'Extrémité de Conduite comporte des moyens de halage 106 tels qu'un anneau dans le prolongement de la barre du « L » coaxiale à la conduite sous-marine 1.

Que le Module d'Extrémité soit en forme de « L ou de « T », le ballastage rapide ou instantané peut être obtenu par la présence de vannes pyrotechniques représentées par les signes de référence 108, 110 à la figure 14 commandées par fils ou ultra-sons. Une autre manière de provoquer ce ballastage rapide ou instantané serait par démolition d'une cloison en contact avec la mer, ou de plusieurs, ce qui assurerait l'envahissement instantané des compartiments à ballaster.

On observera que parmi les compartiments du Module d'Extrémité de Conduite, certains peuvent être remplis d'un ballast permanent en béton ou autre matériau lourd contribuant à la stabilité en service du Module d'Extrémité de Conduite lorsqu'il est soumis aux efforts d'amarrage tandis que d'autres compartiments peuvent être ballastables à l'eau ou à la boue lourde. Ce sont ces derniers compartiments qui sont maintenus vides lors du tirage de la conduite sous-marine 1 et font flotter une partie du Module d'Extrémité de Conduite dans un plan plus ou moins vertical comme la branche 104 du « L ou la partie avant 84 du « T » en contribuant ainsi à l'allègement du Module d'Extrémité de Conduite dans sa fonction de tête de tirage de la conduite sous-marine 1.

Dans le cas du mode de réalisation du Module d'Extrémité de Conduite en « L », la branche 104 du « L » lors du ballastage des compartiments non ballastés situés dans la branche 104 provoque un pivotement autour de la conduite 1.

Dans ce cas, le tube flexible est de préférence raccordé à un orifice de raccordement 112 situé à l'arrière du Module d'Extrémité de Conduite dans un plan vertical comme cela se voit bien à la figure 12.

La présente invention permet donc d'obtenir un auto-ancrage dynamique de manière particulièrement simple tout en facilitant l'opération de mise en place de la conduite sous-marine 1 et du dispositif simplifié d'amarrage selon l'invention.

Selon une caractéristique avantageuse de ce procédé, comme mentionnée précédemment, le Module d'Extrémité de Conduite peut également être pourvu à terre de tous les accessoires nécessaires pour réaliser le dispositif complet unique selon l'invention d'amarrage et de chargement ou de déchargement de fluide. Les figures 16 et 17 représentent cette caractéristique préférée du procédé pour la mise en place.

On observera ainsi en référence aux figures 16 et 17 que la conduite 1 a été pourvue à terre d'un Module d'Extrémité de Conduite (représenté par exemple en « T ») 4, lui-même pourvu à terre du tube flexible 2 et du Module d'Extrémité de Flexible 18 à joint tournant 20, le Module d'Extrémité de Conduite 4 comportant l'aussière 52 fixée au moyen d'amarrage 16. On a représenté à la figure 16 le câble de tirage 118 relié à un treuil 120 d'une barge de tirage 122, un treuil auxiliaire 124 étant prévu pour tirer un câble auxiliaire 126 de tirage du Module d'Extrémité de flexible 18.

La figure 17 montre la vue en plan de cet ensemble.

En référence à la figure 18, on a représenté schématiquement la procédure de prise de poste sur le site.

Ainsi, on voit que sur le site, l'aussière flottante 52 peut être pourvue d'une touline d'aussière 130 avec marqueur flottant 132 et de même le module d'extrémité de flexible 18 flottant peut être pourvu d'une touline d'aussière 134 comportant aussi des marqueurs flottants 136 facilitant le pêchage par exemple par un grapin 138 depuis le navire-citerne 14 ou tanker. On observera ainsi que la prise de poste est particulièrement simple puisqu'il n'y a plus de bouée d'amarrage que le navire 14 risque de heurter, tandis qu'avec des dispositifs à bouées conventionnelles les conduites flexibles et les aussières tendent à s'enrouler autour de la bouée par suite des changements de sens du courant ou du vent, ce qui leur cause des dommages par frottement et nécessite la présence d'une vedette de service au terminal, afin de démêler ces lignes avant utilisation. Ceci nécessite souvent dans les dispositifs connus de les ancrer dans une direction fixe au moyen de corps morts que la vedette de service doit remonter en surface quand un navire se présente et ensuite la vedette oriente l'aussière et la conduite flottante dans la direction du navire.

Avec le dispositif selon la présente invention, cette précaution d'ancrage temporaire des lignes flottantes est inutile puisqu'il n'y a plus de bouée flottante ancrée et les manoeuvres de prise de poste sont donc très simplifiées et celles-ci s'en trouvent facilitées par la présence des flotteurs de marquage et de touline d'aussière, comme représenté à la figure 18 bien que ces dernières caractéristiques ne soient pas absolument nécessaires. De même, le dispositif selon l'invention évite la présence d'une vedette de service car il est aisé de pêcher depuis le navire au grapin les flotteurs marqueurs qui garnissent les toulines menant à l'aussière et au flexible flottant comme cela se conçoit bien à partir de la figure 18.

D'autre part, le dispositif selon l'invention présente l'avantage considérable de ne pas utiliser de joint tournant sous-marin qui soit inaccessible de la surface pour surveillance et entretien et/ou directement ou indirectement soumis aux tractions d'amarre. De même, la conduite flexible va directement et tout naturellement de la conduite sous-marine 1 au navire sans passage obligé par une bouée. On comprendra également que le dispositif simplifié unique d'amarrage et de chargement ou de déchargement de fluide selon l'invention permet de réduire sensiblement le coût d'installation et son coût augmente nettement moins avec la profondeur de l'eau que dans le cas des dispositifs antérieurs à bouée.

D'autre part, le module d'extrémité de conduite 4 peut présenter d'autres formes et en particulier une forme en « 1".

## Revendications

1. Dispositif simplifié unique d'amarrage et de chargement ou de déchargement de navires- citernes (14), du type comprenant une conduite sous-marine (1) d'alimentation ou d'évacuation de fluide à laquelle est raccordé au moins un tube (2) flexible par l'intermédiaire d'un Module d'Extrémité de Conduite (4) reposant sur le fond marin (5), ledit tube (2) flexible comportant une première extrémité et une deuxième extrémité libre (8), l'extrémité libre (8) dudit tube flexible (2) étant prévue connectable à des conduits ou manifolds (10, 12) de chargement ou de déchargement prévus sur ledit navire (14), ledit Module d'Extrémité de Conduite (4) comprenant des moyens (16) pour l'amarrage du navire-citerne (14) et étant prévu d'une masse suffisante pour soutenir la traction du navire (14), caractérisé en ce que le Module d'Extrémité de Conduite comporte un orifice (6) communiquant avec la conduite sous-marine (2), sur lequel orifice (6) est raccordée ladite première extrémité dudit tube flexible (4) qui est un tube flexible (4) résistant aux efforts de torsion ; un Module d'Extrémité de Flexible (18), comportant au moins un joint tournant (20), est également prévu, ledit Module d'Extrémité de Flexible (18) étant au moins temporairement connecté avec lesdits conduits ou manifolds (10, 12) de chargement ou de déchargement, ladite extrémité libre (8) du tube flexible est au moins temporairement connectée à une partie dudit joint tournant de manière à mettre en communication ledit tube flexible (2) au moins temporairement avec les conduits (10, 12) de chargement ou de déchargement prévus sur le navire (14), de sorte que les pivotements ou dérives du navire (14) sous l'effet des éléments extérieurs tels que vent dominant, courant et houle aboutissent à la mise en rotation du joint tournant (20) à cause de la fixation de la première extrémité du tube flexible (2) sur le Module d'Extrémité de Conduite (4) reposant sur le fond marin (5), ainsi que de la résistance à la torsion du tube flexible (2).

2. Dispositif selon la revendication 1, caractérisé en ce que le joint tournant (20) précité est incorporé dans la masse du module d'Extrémité de Flexible (18), l'extrémité libre (8) du tube flexible (2) est reliée à une partie du joint tournant (20) tandis que le Module d'Extrémité de Flexible (18) est relié à l'autre partie du joint tournant (20) ou forme partie intégrante de cette autre partie de sorte que le tube flexible (2) est monté rotatif relativement au Module d'Extrémité de Flexible (18).

3. Dispositif selon la revendication 1 ou 2, caractérisé en ce que le Module d'Extrémité de Flexible (18) comporte des compartiments formant flotteurs intégrés.

4. Dispositif selon la revendication 1 ou 2, caractérisé en ce que le Module d'Extrémité de Flexible (18) est réduit à un joint tournant (20).

5. Dispositif selon l'une quelconque des revendications 1 à 3, caractérisé en ce que le Module d'Extrémité de Flexible (18) sert de manifold et comporte au moins une vanne d'arrêt (34, 36) de laquelle part un tube flexible affluent (38, 40, respectivement).

6. Dispositif selon l'une quelconque des revendications précédentes, caractérisé en ce que le Module d'Extrémité de Flexible (18) comporte des moyens (30, 32) d'amarrage et de préférence également des défenses souples (42, 44).

7. Dispositif selon l'une quelconque des revendications précédentes, caractérisé en ce que le Module d'Extrémité de Flexible (18) est fixé sur le navire (14), de préférence à sa proue, le tube flexible (2) comportant à son extrémité libre (8) un simple obturateur et le Module d'Extrémité de Flexible (18) comporte un coupleur rapide associé à son joint tournant (20).

8. Dispositif selon la revendication 7, caractérisé en ce qu'il comprend une aussière (52) dont une de ses extrémités est-en permanence fixée au moyen d'amarrage (16) précité situé sur le fond marin et dont l'autre de ses extrémités est prévue libre de flottaison positive ; ladite aussière (52) et le tube flexible (2) sont prévus de manière à aboutir tous deux à la proue du navire (14) en des points voisins mais avec le Module d'Extrémité de Flexible (18) légèrement à l'écart de l'axe X-X du navire (14) qui est réservé à la fixation de l'haussière (52).

9. Dispositif selon l'une quelconque des revendications 1 à 8, caractérisé en ce que le Module d'Extrémité de Conduite (4) est constitué essentiellement par une structure creuse fermée comportant des cloisons transversales (telles que 70, 71, 72) étanches intérieures définissant des compartiments indépendants ballastables (tels que 74, 75, 76).

10. Dispositif selon l'une quelconque des revendications précédentes, caractérisé en ce que le Module d'Extrémité de Conduite (4) a sensiblement la forme d'un « L•.

11. Dispositif selon l'une quelconque des revendications 1 à 9, caractérisé en ce que le Module d'Extrémité de Conduite (4) a sensiblement la forme d'un « T avec de préférence la jambe du « T située dans le prolongement de la conduite sous-marine (1).

12. Dispositif selon l'une quelconque des revendications 1 à 11, caractérisé en ce que le Module d'Extrémité de Conduite (14) comprend une partie arrière (80) fixée à la conduite sous-marine (1) et comportant un orifice (82) en communication avec la conduite sous-marine (1) et de raccordement avec le tube flexible (2) ; et une partie avant (84) articulée (en 86) à la partie arrière (80) pour être pivotante relativement à ladite partie arrière (80) soit dans un plan vertical passant par l'axe de la conduite sous-marine (1), soit dans un plan vertical perpendiculaire à l'axe de la conduite sous-marine (1), soit les deux.

13. Dispositif selon la revendication 10 ou 12, caractérisé en ce que la barre du « L non- alignée avec la conduite sous-marine (1) comporte à son extrémité libre des dents ou bêches (105) d'ancrage du Module d'Extrémité de Conduite sur le fond marin, lesdites dents ou bêches (105) étant de préférence constituées par des panneaux plans ou tubes ouverts à leurs extrémités inférieures.

14. Dispositif selon la revendication 11 ou 12, caractérisé en ce que la barre horizontale du « T comprend de part et d'autre des dents ou bêches (94) d'ancrage du Module d'Extrémité de Conduite sur le fond marin, lesdites dents ou bêches étant de préférence constituées par des panneaux plans ou tubes ouverts à leurs extrémités inférieures.

15. Dispositif selon l'une quelconque des revendications précédentes, caractérisé en ce que le Module d'Extrémité de Conduite (4) comprend une tige (60) articulée à sa base (en 62) sur le corps (63) du Module d'Extrémité de Conduite (4) reposant sur le fond marin et pourvue d'un flotteur (64) de manière à avoir son extrémité libre, lorsqu'un navire n'est pas amarré au Module d'Extrémité de Conduite (4), affleurant ou dépassant la surface de l'eau, ladite extrémité libre comportant les moyens d'amarrage (16) précités et pouvant comporter une haussière (52) prévue flottante avec avantageusement bouée de repérage.

16. Procédé de mise en place d'une conduite sous-marine (1) d'un dispositif simplifié d'amarrage tel que défini selon l'une quelconque des revendications 1 à 15, et en particulier aux revendications 9, 13 ou 14, caractérisé en ce qu'on monte à terre le Module d'Extrémité de Conduite

(4) à l'état non-ballasté d'au moins certains des compartiments précités, sur la conduite sous-marine (1), le Module d'Extrémité de Conduite (4) ayant ainsi sous l'eau sa partie avant (84) relevée (figure 10), on hale l'ensemble conduite sous-marine (1)-Module d'Extrémité de Conduite (4) comportant un moyen de halage (96) au moins provisoire, et arrivé sur le site on ballaste rapidement ou instantanément les compartiments non- ballastés du Module d'Extrémité de Conduite (4) pour provoquer un ancrage automatique du Module d'Extrémité de Conduite, favorisé par le pivotement du Module d'Extrémité de Conduite causé par le ballastage, encore de préférence grâce à la présence des dents ou bêches précitées (94; 105) d'ancrage.

17. Procédé selon la revendication 16, caractérisé en ce que le Module d'Extrémité de Conduite (4) est aussi équipé à terre avec son tube flexible (2) et le Module d'Extrémité de Flexible (1 D) (figures 16 et 17).

## Claims

1. Simplified single device for mooring and loading or unloading tankers (14), of the kind comprising a fluid feeding or discharging underwater pipeline (1) to which is connected at least one flexible hose (2) through the medium of a Pipeline End Module (4) resting on the sea bottom (5), the said flexible hose (2) comprising a first end and a free second end (8), the free end (8) of the said flexible hose (2) being provided connectable with loading or unloading ducts or manifolds (10, 12) provided on the said ship (14), the said Pipeline End Module (4) comprising means (16) for mooring the tanker (14) and being provided with a sufficient mass for sustaining the traction of the ship (14), characterized in that the Pipeline End Module comprises an opening (6) communicating with the underwater pipeline (2), onto which opening (6) is connected the said first end of the said flexible hose (4) which is a flexible hose (4) withstanding the twist efforts ; a Hose End Module (18) comprising at least a rotary joint (20) being also provided, the said Hose End Module (18) being at least temporarily connected with the said loading or unloading ducts or manifolds (10, 12), the said free end (8) of the flexible hose is at least temporarily connected to one part of said rotary joint so as to put the said flexible hose (2) at least temporarily in communication with the loading and unloading ducts (10, 12) provided on the ship (14), so that the swinging and clubbing of the ship (14) under the action of the outer elements such as a prevailing wind, current and swell, result in causing the rotary joint (20) to rotate in view of the fastening of the first end of the flexible hose (2) onto the Pipeline End Module (4) resting onto the sea bottom (5) as well of the resistance to twist of the flexible hose (2).

2. Device according to claim 1, characterized in that the aforesaid rotary joint (20) is incorporated into the body of the Hose End Module (18), the free end (8) of the flexible hose (2) is connected to one part of the rotary joint (20) whereas the Hose End Module (18) is connected to the other part of the rotary joint (20) or forms an integral portion of this other part, so that the flexible hose (2) is mounted in rotating relation to the Hose End Module (18).

3. Device according to claim 1 or 2, characterized in that the Hose End Module (18) comprises compartments forming integrated floats.

4. Device according to claim 1 or 2, characterized in that the Hose End Module (18) is reduced to a rotary joint (20).

5. Device according to any one of claims 1 to 3, characterized in that the Hose End Module (18) serves as a manifold and comprises at least one stop valve (34, 36) from which extends a tributory flexible hose (38, 40, respectively).

6. Device according to any one of the foregoing claims, characterized in that the Hose End Module (18) comprises mooring means (30, 32) and preferably also flexible fenders (42, 44).

7. Device according to any one of the foregoing claims, characterized in that the Hose End Module (18) is secured onto the ship (14), preferably to her bow, the flexible hose (2) comprising at its free end (8) a mere shutter and the Hose End Module (18) comprising a quick coupler associated with its rotary joint (20).

8. Device according to claim 7, characterized in that it comprises a hawser (52) of which one of its ends is permanently fastened to the aforesaid mooring means (16) located on the sea bottom and the other one of its ends is provided to be free to positively float ; the said hawser (52) and the flexible hose (2) are provided to lead both of them to the stem of the ship (14) at neighbouring points but the Hose End Module (18) slightly spaced apart from the axis X-X of the ship (14) which is reserved to the fastening of the hawser (52).

9. Device according to any one of claims 1 to 8, characterized in that the Pipeline End Module (4) consists essentially of a closed hollow structure comprising inner tight transverse partitions (such as 70, 71, 72) defining independent ballast- able compartments (such as 74, 75, 76).

10. Device according to any one of the foregoing claims, characterized in that the Pipeline End Module (4) has substantially the shape of an « L _{"}.

11. Device according to any one of claims 1 to 9, characterized in that the Pipeline End Module (4) has substantially the shape of a « T" with preferably the leg of the « T" positioned in extension of the underwater pipeline (1).

12. Device according to any one of claims 1 to 11, characterized in that the Pipeline End Module (14) comprises a rear portion (80) secured to the underwater pipeline (1) and comprising a port in communication with the underwater pipeline (1) and for connection with the flexible hose (2) ; and a forward portion (84) pivotally connected (at 86) to the rear portion (80) to be pivoting in relation to the said rear portion (80) either in a vertical plane passing through the axis of the underwater pipeline (1) or in a vertical plane perpendicular to the axis of the underwater pipeline (1), or both.

13. Device according to claim 10 or 12, characterized in that the bar of the « L which is not aligned with the underwater pipeline (1) comprises at its free end teeth or spades (105) for anchoring the Pipeline End Module onto the sea bottom, the said teeth or spades (105) consisting preferably of flat panels or tubes open at their lower ends.

14. Device according to claim 11 or 12, characterized in that the horizontal bar of the « T comprises on either side teeth or spades (94) for anchoring the Pipeline End Module onto the sea bottom, the said teeth or spades consisting preferably of flat panels or tubes open at their lower ends.

15. Device according to any one of the foregoing claims, characterized in that the Pipeline End Module (4) comprises a rod (60) pivotally connected at its base (at 62) onto the body (63) of the Pipeline End Module (4) resting onto the sea bottom and provided with a float (64) so as to have its free end when the ship is not moored to the Pipeline End Module (4), flush with or projecting from the water surface, the said free end comprising the aforesaid mooring means (16) and possibly comprising a hawser (52) provided to be floating advantageously together with a marking buoy.

16. Process for positioning an underwater pipeline (1) of a simplified mooring device such as defined according to any one of claims 1 to 15 and in particular to claims 9, 13 or 14, characterized in that one mounts on shore the Pipeline End Module (4) in the non ballasted condition of at least some of the aforesaid compartments, onto the underwater pipeline (1), the Pipeline End Module (4) thus having its raised forward portion (84) under water (Figure 10), one hauls the underwater pipeline (1) -Pipeline End Module (4) assembly comprising an at least provisional hauling means (96) and when it is arrived on the site, one quicky or instantaneously ballasts the non ballasted compartments of the Pipeline End Module (4) for causing an automatic anchoring of the Pipeline End Module promoted by the slewing of the Pipeline End Module caused by the ballasting still preferably owing to the presence of the aforesaid anchoring teeth or spades (94 ; 105).

17. Process according to claim 16, characterized in that the Pipeline End Module (4) is also fitted on shore with its flexible hose (2) and the Hose End Module (10) (Figures 16 and 17).

## Patentansprüche

1. Einzelne vereinfachte Vorrichtung zur Befestigung und Ladung bzw. Entladung von Tankern (14), der Gattung mit einer Unterwasserleitung (1) zur Zufuhr bzw. Abfuhr eines fliessfähigen Mediums an welcher wenigstens ein biegsamer Schlauch (2) über einen auf dem Seeboden (5) ruhenden Leitungsendmodul (4) angeschlossen ist, wobei der besagte biegsame Schlauch (2) ein erstes Ende und ein zweites freies Ende (8) aufweist, wobei as freie Ende (8) des besagten biegsamen Schlauches (2) mit auf dem besagten Schiff (14) vorgesehenen Lade- bzw. Entladeleitungen bzw. -sammelleitungen (10, 12) verbindbar vorgesehen ist, wobei der besagte Leitungsendmodul (4) Mittel (16) zur Befestigung des Tankers (14) aufweist und mit einer genügenden Masse versehen ist, um den Zug des Schiffes (14) auszuhalten, dadurch gekennzeichnet, dass der Leitungsendmodul eine mit der Unterwasserleitung (2) in Verbindung stehende Öffnung (6) aufweist, an welcher Öffnung (6) das besagte erste Ende des besagten biegsamen Schlauches (4) der ein den Drallkräften widerstehender biegsamer Schlauch (4) ist, angeschlossen ist ; wobei ein Schlauchendmodul (18) mit wenigstens einer Drehverbindung (20) ebenfalls vorgesehen ist, wobei der besagte Schlauchendmodul (18) wenigstens einstweilig an die besagten Lade- bzw. Entladeleitungen bzw.-sammelleitungen (10, 12) angeschlossen ist, wobei das besagte freie Ende (8) des biegsamen Schlauches wenigstens einstweilig an einen Teil der besagten Drehverbindung angeschlossen ist, um den besagten biegsamen Schlauch (2) wenigstens vorübergehend mit den auf dem Schiff (14) vorgesehenen Lade- bzw. Entladeleitungen (10, 12) in Verbindung zu stellen, so dass das Schwojen bzw. die Abdrift des Schiffes (14) unter der Wirkung des äusseren Elemente wie des vorherrschenden Windes, des Stromes und des Seeganges zu der Indrehungversetzung der Drehverbindung (20) führen, wegen der Befestigung des ersten Endes des biegsamen Schlauches (2) an dem auf dem Seeboden (5) ruhenden Leitungsendmodul (4) sowie wegen der Drallfestigkeit des biegsamen Schlauches (2).

2. Vorrichtung nach Anspruch 1, dadurch gekennzeichnet, dass die vorgenannte Drehverbindung (20) in der Masse des Schlauchendmoduls (18) eingebaut ist, das freie Ende (8) des biegsamen Schlauches (2) an einen Teil der Drehverbindung (20) angeschlossen ist, während der Schlauchendmodul (18) mit dem anderen Teil der Drehverbindung (20) verbunden ist oder einen Bestandteil dieses anderen Teiles bildet, so dass der biegsame Schlauch (2) in Bezug auf den Schlauchendmodul (18) drehbar angeordnet ist.

3. Vorrichtung nach Anspruch 1 oder 2, dadurch gekennzeichnet, dass der Schlauchendmodul (18) eingebaute Schwimmer bildende Abteile aufweist.

4. Vorrichtung nach Anspruch 1 oder 2, dadurch gekennzeichnet, dass der Schlauchendmo- . dul (18) auf eine Drehverbindung (20) hinausläuft.

5. Vorrichtung nach irgendeinem der Ansprüche 1 bis 3, dadurch gekennzeichnet, dass der Schlauchendmodul (18) als Sammelleitung dient und wenigstens ein Absperrventil (34, 36) aufweist, von welchem ein biegsamer Zuflussschlauch (jeweils 38, 40) ausgeht.

6. Vorrichtung nach irgendeinem der vorangehenden Ansprüche, dadurch gekennzeichnet, dass der Schlauchendmodul (18) Vertäumittel (30, 32) und vorzugsweise auch nachgiebige Fender (42, 44) aufweist.

7. Vorrichtung nach irgendeinem der vorangehenden Ansprüche, dadurch gekennzeichnet, dass der Schlauchendmodul (18) an dem Schiff (14), vorzugsweise an seinem Bug befestigt ist, wobei der biegsame Schlauch (2) an seinem freien Ende (8) einen einfachen Verschluss aufweist und der Schlauchendmodul (18) eine seiner Drehverbindung (20) zugeordnete Schnellkupplung umfasst.

8. Vorrichtung nach Anspruch 7, dadurch gekennzeichnet, dass sie eine Trosse (52) aufweist, deren eine Ende dauernd an dem auf dem Seeboden liegenden Vertäumittel (16) dauernd befestigt ist und deren andere Ende mit freier positiven Schwimmfähigkeit versehen ist ; wobei die besagte Trosse (52) und der biegsame Schlauch (2) vorgesehen sind, um beide zu dem Bug des Schiffes (14) an benachbarten Stellen zu führen, jedoch mit dem etwas abseits der Achse X-X des Schiffes (14) liegenden Schlauchendmodul (18), welche für die Befestigung der Trosse (52) vorbehalten ist.

9. Vorrichtung nach irgendeinem der Ansprüche 1 bis 8, dadurch gekennzeichnet, dass der Leitungsendmodul (4) im wesentlichen durch ein hohles geschlossenes Gebilde mit unabhängige ballastierfähige Abteile (wie 74, 75, 76) begrenzenden inneren dichten Quertrennwänden (wie 70, 71, 72) gebildet ist.

10. Vorrichtung nach irgendeinem der vorangehenden Ansprüche, dadurch gekennzeichnet, dass der Leitungsendmodul (4) im wesentlichen die Gestalt eines « L »'s hat.

11. Vorrichtung nach irgendeinem der Ansprüche 1 bis 9, dadurch gekennzeichnet, dass der Leitungsendmodul (4) im wesentlichen die Gestalt eines « T »'s hat, wobei vorzugsweise der Schenkel des « T »'s in der Verlängerung der Unterwasserleitung (1) liegt.

12. Vorrichtung nach irgendeinem der Ansprüche 1 bis 11, dadurch gekennzeichnet, dass der Leitungsendmodul (14) einen an der Unterwasserleitung (1) befestigten hinteren Teil (80) umfasst und eine mit der Unterwasserleitung (1) und zum Anschluss an den biegsamen Schlauch (2) bestimmte Öffnung (82) aufweist ; sowie einen forderen Teil (84), der (bei 86) an dem hinteren Teil (80) angelenkt ist, um in Bezug auf den besagten hinteren Teil (80) entweder in einer durch die Achse der Unterwasserleitung (1) verlaufenden lotrechten Ebene oder in einer senkrecht zu der Achse der Unterwasserleitung (1) stehenden lotrechten Ebene oder in beiden schwenkbar zu sein.

13. Vorrichtung nach Anspruch 10 oder 12, dadurch gekennzeichnet, dass der nicht mit der Unterwasserleitung (1) fluchtende Schenkel des « L »'s an seinem freien Ende Zähne bzw. Sporne (105) zur Verankerung des Leitung- endmoduls an dem Seeboden aufweist, wobei die besagten Zähne bzw. Sporne (105) vorzugsweise durch flache Platten oder durch an deren unteren Enden offene Rohre gebildet sind.

14. Vorrichtung nach Anspruch 11 oder 12, dadurch gekennzeichnet, dass der waagerechte Schenkel des « T ,,'s beiderseits Zähne bzw. Sporne (94) zur Verankerung des Leitungsendmoduls am Seeboden aufweist, wobei die besagten Zähne bzw. Sporne vorzugsweise durch flache Platten oder durch an deren unteren Enden offene Rohre gebildet sind.

15. Vorrichtung nach irgendeinem der vorangehenden Ansprüche, dadurch gekennzeichnet, dass der Leitungsendmodul (4) eine Stange (60) aufweist, die mit ihrem Unterteil (bei 62) an dem Körper (63) des auf dem Seeboden ruhenden Leitungsendmoduls (4) angelenkt und mit einem Schwimmer (64) versehen ist, damit, wenn das Schiff nicht am Leitungsendmodul (4) befestigt ist, ihr freies Ende mit der Wasseroberfläche bündig ist oder aus dieser hervorragt, wobei das besagte freie Ende die vorgenannten Vertäumittel (16) umfasst und eine schwimmfähig gestaltete Trosse (52) mit in vorteilhafter Weise einer Markierungsboje aufweisen kann.

16. Verfahren zur Verlegung einer Unterwasserleitung (1) einer vereinfachten Befestigungsvorrichtung wie gemäss irgendeinem der Ansprüche 1 bis 15 und insbesondere in den Ansprüchen 9, 13 oder 14 dargelegt, dadurch gekennzeichnet, dass man den Leitungsendmodul (4) im nicht ballastierten Zustand wenigstens gewisser vorgenannter Abteile an der Unterwasserleitung (1) am Land anordnet, wobei der Leitungsendmodul (4) somit seinen forderen hoch gerichteten Teil (84) unter Wasser hat (Figur 10), man die ein wenigstens vorläufiges Schleppmittel (96) aufweisende Gesamtheit der Unterwasserleitung (1) und des Leitungsendmoduls (4) schleppt und nach Anlangen an dem Standort man die nicht ballastierten Abteile des Leitungsendmoduls (4) schnell bzw. augenblicklich ballastiert, um eine selbsttätige Verankerung des Leitungsendmoduls zu veranlassen, welche durch die durch das Ballastieren verursachte Verschwenkung des Leitungsendmoduls vorzugsweise auch noch dank des Vorhandenseins der vorgenannten Verankerungszähne bzw. -sporne (94 ; 105) begünstigt wird.

17. Verfahren nach Anspruch 16, dadurch gekennzeichnet, dass der Leitungsendmodul (4) ebenfalls am Land mit seinem biegsamen Schlauch (2) und dem Schlauchendmodul (10) ausgerüstet wird (Figuren 16 und 17).
